# EUROPÄISCHE PATENTSCHRIFT

(11) **EP 1 850 011 B1**
(45) Veröffentlichungstag und Bekanntmachung des Hinweises auf die Patenterteilung: **06.01.2010**
(21) Anmeldenummer: 07008041.1
(22) Anmeldetag: 20.04.2007
(51) Int. Cl.: F04D 19/04

(54) **Rotor- oder Statorscheibe für eine Molekularpumpe**
Rotor or stator disc for a molecular pump
Disque de rotor ou de stator pour une pompe moléculaire

(30) Priorität: 29.04.2006 DE 102006020081
(43) Veröffentlichungstag der Anmeldung: 31.10.2007
(73) Patentinhaber: PFEIFFER VACUUM GMBH, 35614 Asslar (DE)
(72) Erfinder: Zipp, Andreas, 35614 Asslar (DE)

(56) Entgegenhaltungen:
- EP-A2- 1 348 872
- DE-A1- 10 052 637
- DE-U1-202004 014 463
- FR-A1- 2 583 826
- US-B1- 6 318 964

## Beschreibung

Die Erfindung betrifft eine Rotor- oder Statorscheibe für eine Molekularpumpe.

Mehrere erfolgreiche Typen von Molekularpumpen basieren auf Scheiben, bei denen Schaufeln an einem Tragring angebracht sind, welcher auf einer schnelldrehenden Welle sitzt. Beispielhaft hierfür sind die sogenannten Turbomolekularpumpen, in denen sich Rotor- und Statorscheiben abwechseln. Die Geometrie der Schaufeln hat einen großen Einfluss auf die Leistungsdaten und Lebensdauer der Pumpe.

Verschiedene Arten von Rotor- oder Statorscheiben sind im Stand der Technik bekannt. Eine gängige Bauart besteht aus Blech, welches bei der Herstellung so gestanzt wird, dass eine runde Scheibe mit radialen Schlitzen entsteht. Die radialen Schlitze sind nur über einen äußeren Teil vorgesehen. Der zwischen den Schlitzen befindliche Teil wird umgebogen, d.h. aus der Scheibenebene herausgestellt, so dass Schaufeln entstehen. Diese Lösung ist beispielsweise in der DE-OS 100 52 637 gezeigt.

Eine angedachte, aber nicht gängig gewordene Bauform nach der DE-AS 1 071 275 nutzt eine Vielzahl von dünnen Blechen, die kreisförmig sind und am äußeren Rand Zähne aufweist. Diese Bleche werden gegeneinander versetzt gestapelt, so dass die Einhüllende eine schaufelartige Form erhält.

Beide Lösungen weisen den großen Nachteil auf, dass die Bleche recht dünn sein müssen. Dadurch können die Scheiben keinen schnellen Drehungen ausgesetzt werden, da die Materialbelastung am Schaufelgrund zu hoch würde. Zudem weist die zweite Lösung den Nachteil auf, dass die Bleche gegeneinander orientiert und fixiert werden müssen. Ein Entstehen von Toträumen zwischen den Blechen ist nicht auszuschließen, so dass die Lösung im Hochvakuumbereich nicht angewendet werden kann. Außerdem besitzen die Schaufeln große Flächen mit Flächennormale in Richtung Wellenachse, so dass das Saugvermögen einer solchen Pumpe schlecht ist.

Eine weitere gängige Lösung ist, die Scheiben aus Vollmaterial durch Einsägen von zur Scheibenebene schräg gestellten Kanälen herzustellen. Die herstellbaren Geometrien sind durch dieses Werkzeug eingeschränkt. Beispielsweise ist es schwierig, am Schaufelgrund einen steileren Anstellwinkel zu erzeugen, weil dann die Säge mit dem Außenteil der Schaufel in Berührung kommt.

Die DE-A-10052637, die als nächstliegender Stand der Technik angesehen wird, offenbart eine aus Teilscheiben zusammengesetzte Rotorscheibe für eine Turbomolekularpumpe. Zwecks einer einfachen Herstellbarkeit sind die Teilscheiben als Blechkörper ausgebildet.

Die US-B-6318964 betrifft ein Lüfterrad aus einem gegossenen Kunststoff. Um das Lüfterrad optisch dicht gestalten zu können, schlägt sie vor, das Lüfterrad aus Teilrädern zusammenzusetzen.

Aufgabe der Erfindung ist es daher, eine Scheibe für Rotor und/oder Stator einer Molekularvakuumpumpe herzustellen, die die oben genannten Nachteile des Standes der Technik vermeidet und insbesondere mehr Freiheiten bei der Wahl der Schaufelgeometrie erlaubt.

Diese Aufgabe wird gelöst durch eine Rotor- oder Statorscheibe mit den Merkmalen des ersten Anspruches.

Eine Scheibe, die aus mindestens einer ersten und einer zweiten Teilscheibe aufgebaut ist, wobei auf jeder Teilscheibe Schaufeln mit trapezoidem Querschnitt in einer Anordnungsebene angeordnet sind und die Anordnungsebenen axial beabstandet sind, erlaubt es, die Geometrie der Scheibe viel besser den Notwendigkeiten anzupassen. Die Geometrie kann erstmals auf einfache Weise nach den vakuumtechnischen Anforderungen gestaltet werden. Im Stand der Technik war die Geometrie eine begrenzende Rahmenbedingung. Mit der erfindungsgemäßen Scheibe ist es daher möglich, die Pumpwirkung deutlich zu verbessern.

Die Ansprüche 2 bis 10 stellen vorteilhafte Weiterbildungen der Erfindung dar.

Die Weiterbildung nach Anspruch 2, nach der die Schaufelspitzen wenigstens eines Teils der Schaufeln der ersten und der zweiten Teilscheibe auf einer gemeinsamen Linie liegen, vermeidet Stufen und Lücken im Bereich des Schaufelkopfes. Dies verbessert die Pumpwirkung.

Die Weiterbildung nach Anspruch 3, bei der wenigstens eine Teilscheibe unterschiedliche Anstellwinkel an Schaufelgrund und Schaufelkopf aufweist, erlaubt es, verwendelte Scheiben herzustellen. Dies erhöht die Pumpwirkung.

Die Weiterbildung nach Anspruch 4 sorgt für glatte, stufenlose Schaufelflächen, die sich aus den Flächen der Schaufeln der Teilscheiben ergeben. Die Stufenlosigkeit verbessert die Pumpwirkung und verhindert senkrecht gegen die Pumprichtung stehende Flächen, von denen Moleküle gegen die Pumprichtung reflektiert werden können.

Die Pumpwirkung lässt sich weiter verbessern, indem die Anstellwinkel der Schaufeln von verschiedenen Teilscheiben unterschiedlich sind. Rückströmungen können so verringert werden.

Eine weitere Verbesserung ergibt sich, indem wenigstens eine Teilscheibe optisch dicht ist. Dies vermindert Rückströmungen, da Moleküle nicht direkt in Pumprichtung durch die Scheibe treten können.

Wird auf einer Teilscheibe ein ganzzahliges Vielfaches der Schaufelanzahl einer zweiten Teilscheibe angeordnet, werden die Rückströmungen in den Kanälen zwischen den Schaufeln reduziert. Dies erhöht die Kompression.

Die Weiterbildung nach Anspruch 8 erlaubt eine einfache Herstellung der Teilscheiben mit bereits bekannten Herstellungsverfahren.

Die Weiterbildung nach Anspruch 9 erlaubt es, die Scheibe zu verbessern, da die verschiedenen Teilscheiben unterschiedlichen Temperatur- und mechanischen Bedingungen unterliegen. Die Wahl von verschiedenen Materialien für die verschiedenen Teilscheiben erlaubt es, hierauf zu reagieren.

Eine Anordnung einer Distanzscheibe zwischen den Teilscheiben verbessert die Pumpwirkung, da sich im Bereich der Distanzscheibe eine Beruhigungszone ausbildet, in der Moleküle miteinander wechselwirken können und dadurch ein Impulsangleich stattfindet.

Mit Hilfe der Abbildungen soll die Erfindung an Ausführungsbeispielen näher erläutert und die Vorteile derselben vertieft werden. Die Abbildungen zeigen:
- Fig. 1:: Perspektivische Darstellung einer gestapelten Scheibe gemäß eines ersten Ausführungsbeispiels.
- Fig. 2:: a) Draufsicht auf eine erfindungsgemäße Scheibe, b) Sicht auf die Scheibe in der Scheibenebene nach Schnitt A-A, c) Sich auf die Scheibe in der Scheibenebene nach Schnitt B-B.
- Fig. 3:: Abwicklung eines dritten Ausführungsbeispiels einer gestapelten Scheibe.

Die erste Abbildung zeigt eine Scheibe 1 nach einem ersten Ausführungsbeispiel. Auf einer Welle 7 sind zwei Teilscheiben 2 und 3 angeordnet. Jede dieser Teilscheiben weist Schaufeln 4 auf. Für die gezeigte perspektivische Darstellung wurde jeweils nur ein Teil der Schaufeln je Teilscheibe gezeigt. Die Schaufeln sind auf den gesamten Umfang der Teilscheiben verteilt, so dass sich ein rotationssymetrisches Gebilde ergibt. Beide Teilscheiben weisen einen Tragring 9 auf, an dem die Schaufeln in einer Anordnungsebene befestigt sind. die Anordnungsebenen beider Teilscheiben sind axial voneinander beabstandet. Schaufeln und Tragring können einstückig ausgebildet sein. Den Bereich der Schaufeln, der radial innen liegt, also am Übergang zum Tragring, nennt man Schaufelgrund. Der radial außen liegende Bereich wird als Schaufelkopf bezeichnet. Den äußersten Bereich des Schaufelkopfes mit seiner radial außen liegenden Fläche bezeichnet man als Schaufelspitze 5. Nach dem Ausführungsbeispiel liegen die Schaufelspitzen der Teilscheiben 2 und 3 auf einer gemeinsamen, gedachten Linie 6. Die Schaufeln weisen einen trapezoiden Querschnitt auf. Der Vorteil einer solchen Geometrie liegt in der einfachen und kostengünstigen Herstellung, beispielsweise durch Sägen. Die Herstellung der Scheibe lässt sich vereinfachen, indem Stifte 8 vorgesehen werden, die aus dem Tragring der einen Teilscheibe hervor ragen und in passende, nicht gezeigte Löcher der nächsten Teilscheibe eintauchen. Hierdurch wird gewährleistet, dass die Teilscheiben im richtigen Winkel gegeneinander verdreht sind.

Die zweite Abbildung zeigt eine aus zwei Teilscheiben 2 und 3 zusammengesetzte Scheibe. Zur klareren Darstellung ist je Teilscheibe nur eine Schaufel 4, 4' gezeigt. In Abbildung 2a ist der Draufblick gezeigt. Auf einem Tragring 9 sind Stifte 8 angeordnet, die eine Orientierung der Teilscheiben gegeneinander erlauben. Vom Tragring erstrecken sich radial nach außen die Schaufeln 4. Diese Schaufeln weisen Schaufelkanten 25 und 26 auf, die sich in radialer Richtung erstrecken. Durch die radiale Gestaltung der Kanten ergibt sich eine Gesamtschaufelfläche, die nahezu stufenlos ist, d.h. die beiden Schaufeln 4 und 4' bilden eine Schaufel mit durchgehender Fläche. Die radiale Gestaltung der Kanten 25 und 26 kann durch eine Verwendelung der Schaufeln erzielt werden. Diese bedingt unterschiedliche Anstellwinkel der Schaufeln an Schaufelkopf und Schaufelgrund. In Abbildung 2b ist ein Schnitt durch die Schaufeln 4, 4' am Schaufelgrund entlang der Linie A-A gezeigt. Die Schaufel 4 ist am Tragring der Teilscheibe 2 angeordnet, die Schaufel 4' am Tragring der Teilscheibe 3. Strichpunktiert eingezeichnet sind die Anordnungsebenen der Schaufeln 10 und 11. Die Schaufeln sind mit einem Anstellwinkel α gegen diese Anordnungsebenen geneigt. Abbildung 2c zeigt den Schnitt B-B im Bereich des Schaufelkopfes. Hier ist der Anstellwinkel β, wobei α > β gilt. Werden die Schaufeln mit trapezoidem Querschnitt gestaltet, sind die Schaufelkanten der Schaufeln der verschiedenen Teilscheiben Flächen, die aufeinandersitzen. Durch die Fliehkräfte, die insbeondere bei der schnellen Drehung von Rotorscheiben entstehen, findet eine Entwendelung statt. Das bedeutet, dass der zunächst flachere Winkel am Schaufelkopf versucht, sich zum steileren Winkel am Schaufelgrund aufzuweiten. Durch das Berühren der Flächen der Schaufelkanten wird dies verhindert, so dass insgesamt eine zusätzliche Versteifung stattfindet.

Die Abbildung 3 zeigt eine Abwicklung eines dritten Ausführungsbeispiels. Die Scheibe ist hier aus den vier Teilscheiben 2, 3, 20 und 21 aufgebaut. Bei jeder Teilscheibe sind die Schaufeln in Anordnungsebenen 10, 11, 12 und 13 angeordnet, wobei die Ebenen der vier Scheiben axial voneinander beabstandet sind. Die Anstellwinkel an Schaufelgrund und Schaufelkopf sind innerhalb einer Teilscheibe gleich, allerdings besitzen die Schaufeln der verschiedenen Teilscheiben einen unterschiedlichen Anstellwinkel. Eine solche Form wird erst durch den Aufbau der Scheibe aus Teilscheiben ermöglicht. Diese Scheibe weist eine verbesserte Pumpwirkung auf.

## Patentansprüche

1. Aus einer Mehrzahl von axial hintereinander angeordneten, mit Tragring und Schaufeln versehenen Teilscheiben zusammengesetzte Scheibe (1) für den Rotor oder Stator einer Molekularvakuumpumpe, **dadurch gekennzeichnet, dass** die Scheibe mindestens eine erste (2) und eine zweite (3) Teilscheibe in jeweils einer Anordnungsebene (10, 11) angeordnete Schaufeln (4, 4') mit trapezoidem Querschnitt und mit zur Teilscheibenebene geneigte Schaufelflächen aufweist und die Anordnungsebenen der Teilscheiben axial beabstandet sind.

2. Rotor- oder Statorscheibe nach Anspruch 1, **dadurch gekennzeichnet, dass** Schaufelspitzen (5) wenigstens eines Teils der Schaufeln (4, 4') der ersten (2) und der zweiten (3) Teilscheibe auf einer gemeinsamen Linie (6) liegen.

3. Rotor- oder Statorscheibe nach Anspruch 1 oder 2, **dadurch gekennzeichnet, dass** die Schaufeln (4, 4') wenigstens einer Teilscheibe (2, 3, 20, 21) unterschiedliche Anstellwinkel (α, β) an Schaufelgrund und Schaufelkopf aufweisen.

4. Rotor- oder Statorscheibe nach Anspruch 1 oder 2, **dadurch gekennzeichnet, dass** die Teilscheiben (2, 3, 20, 21) so axial hintereinander angeordnet sind, dass die geneigten Schaufelflächen eine stufenlose Gesamtfläche ergeben.

5. Rotor- oder Statorscheibe nach einem der vorhergehenden Ansprüche, **dadurch gekennzeichnet, dass** die Anstellwinkel der Schaufeln(4, 4') von verschiedenen Teilscheiben (2, 3, 20, 21) unterschiedlich sind.

6. Rotor- oder Statorscheibe nach einem der vorhergehenden Ansprüche, **dadurch gekennzeichnet, dass** wenigstens eine Teilscheibe (2, 3, 20, 21) in axialer Richtung optisch dicht ist.

7. Rotor- oder Statorschreibe nach einem der vorhergehenden Ansprüche, **dadurch gekennzeichnet, dass** eine erste Teilscheibe ein ganzzahliges Vielfaches der Schaufelanzahl einer zweiten Teilscheibe aufweist.

8. Rotor- oder Statorschreibe nach einem der vorhergehenden Ansprüche, **dadurch gekennzeichnet, dass** die Teilscheiben (2, 3, 20, 21) aus Vollmaterial gefräst sind.

9. Rotor- oder Statorschreibe nach einem der vorhergehenden Ansprüche, **dadurch gekennzeichnet, dass** die Teilscheiben (2, 3, 20, 21) aus verschiedenen Materialien bestehen.

10. Rotor- oder Statorschreibe nach einem der Anspruch 1 oder Anspruch 3 oder einem der Ansprüche 5 bis 9, **dadurch gekennzeichnet, dass** zwischen zwei Teilscheiben (2, 3, 20, 21) eine Distanzscheibe angeordnet ist.

## Claims

1. Disc (1) composed of a plurality of part discs, which are arranged axially in succession and provided with retaining ring and blades, for the rotor or stator of a molecular vacuum pump, **characterized in that** the disc comprises at least a first (2) and a second (3) part disc each disposed in a respective disposition plane (10, 11) blades (4, 4') having a trapezoidal cross section and blade surfaces inclined relative to the part disc plane and the disposition planes of the part discs are spaced axially apart.

2. Rotor- or stator disc according to claim 1, **characterized in that** blade tips (5) of at least a part of the blades (4, 4') of the first (2) and the second (3) part disc lie on a common line (6).

3. Rotor- or stator disc according to claim 1 or 2, **characterized in that** the blades (4, 4') of at least one part disc (2, 3, 20, 21) have different setting angles (α, β) at the blade root and blade head.

4. Rotor- or stator disc according to claim 1 or 2, **characterized in that** the part discs (2, 3, 20, 21) are arranged axially in succession in such a way that the inclined blade surfaces produce a continuous over-all surface.

5. Rotor- or stator disc according to one of the preceding claims, **characterized in that** the setting angles of the blades (4, 4') of different part discs (2, 3, 20, 21) are different.

6. Rotor- or stator disc according to one of the preceding claims, **characterized in that** at least one part disc (2, 3, 20, 21) is light-impervious in axial direction.

7. Rotor- or stator disc according to one of the preceding claims, **characterized in that** a first part disc has an integral multiple of the blade number of a second part disc.

8. Rotor- or stator disc according to one of the preceding claims, **characterized in that** the part discs (2, 3, 20, 21) are milled from solid material.

9. Rotor- or stator disc according to one of the preceding claims, **characterized in that** the part discs (2, 3, 20, 21) are made of differing materials.

10. Rotor- or stator disc according to one of claim 1 or claim 3 or one of claims 5 to 9, **characterized in that** a spacer disc is disposed between two part discs (2, 3, 20, 21).

## Revendications

1. Disque (1) destiné au rotor ou au stator d'une pompe à vide moléculaire, composé d'une pluralité de disques partiels agencés axialement les uns derrière les autres et dotés d'un anneau porteur et de pales, **caractérisé en ce que** le disque (1) comporte au moins un premier (2) et un deuxième (3) disque partiel ainsi que des pales (4, 4') agencées chaque fois sur un même plan (10, 11), lesdites pales présentant un profil trapézoïdal et des surfaces inclinées par rapport au plan du disque partiel, et **en ce que** les plans d'agencement des disques partiels sont espacés axialement.

2. Disque de rotor ou de stator selon la revendication 1, **caractérisé en ce que** les sommets (5) d'au moins certaines des pales (4, 4') du premier (2) et du deuxième (3) disque partiel sont situés sur une même ligne (6).

3. Disque de rotor ou de stator selon la revendication 1 ou 2, **caractérisé en ce que** les pales (4, 4') d'au moins un disque partiel (2, 3, 20, 21) présentent des angles d'attaque (α, β) qui à la base des pales sont différents de ceux à la tête des pales.

4. Disque de rotor ou de stator selon la revendication 1 ou 2, **caractérisé en ce que** les disques partiels (2, 3, 20, 21) sont disposés axialement les uns derrière les autres de manière telle que les surfaces de pales inclinées forment une surface totale continue.

5. Disque de rotor ou de stator selon l'une quelconque des revendications précédentes, **caractérisé en ce que** les angles d'attaque des pales (4, 4') de différents disques partiels (2, 3, 20, 21) sont différents.

6. Disque de rotor ou de stator selon l'une quelconque des revendications précédentes, **caractérisé en ce qu'**au moins un des disques partiels (2, 3, 20, 21) est opaque dans le sens axial.

7. Disque de rotor ou de stator selon l'une quelconque des revendications précédentes, **caractérisé en ce qu'**un premier disque partiel (2, 3, 20, 21) comporte un nombre de pales égal à un multiple entier du nombre de pales d'un deuxième disque partiel.

8. Disque de rotor ou de stator selon l'une quelconque des revendications précédentes, **caractérisé en ce que** les disques partiels (2, 3, 20, 21) sont réalisés par fraisage d'un matériau massif.

9. Disque de rotor ou de stator selon l'une quelconque des revendications précédentes, **caractérisé en ce que** les disques partiels (2, 3, 20, 21) sont réalisés avec différents matériaux.

10. Disque de rotor ou de stator selon la revendication 1 ou 3 ou selon l'une quelconque des revendications 5 à 9, **caractérisé en ce qu'**une rondelle d'espacement est agencée entre deux disques partiels (2, 3, 20, 21).
